# EUROPÄISCHE PATENTSCHRIFT

(11) **EP 0 927 428 B1**
(45) Veröffentlichungstag und Bekanntmachung des Hinweises auf die Patenterteilung: **03.04.2002**
(21) Anmeldenummer: 97944881.8
(22) Anmeldetag: 16.09.1997
(51) Int. Cl.: H01H 37/04, H05B 3/74

(54) **STRAHLUNGSHEIZKÖRPER FÜR EINE KOCHSTELLE**
RADIANT HEATING ELEMENT FOR A COOKING AREA
ELEMENT CHAUFFANT A RAYONNEMENT POUR UNE ZONE DE CUISSON

(30) Priorität: 20.09.1996 DE 19638517
(43) Veröffentlichungstag der Anmeldung: 07.07.1999
(73) Patentinhaber: Diehl AKO Stiftung & Co. KG, 88239 Wangen im Allgäu (DE)
(72) Erfinder: LEIPRECHT, Winfried, D-88319 Aitrach (DE); GOTTSCHLING, Rudolf, D-88410 Arnach (DE); EMTMANN, Silvia, D-88316 Isny (DE)
(74) Vertreter: Hofmann, Gerhard, Dipl.-Ing. Patentassessor
(86) Internationale Anmeldenummer: EP9705056
(87) Internationale Veröffentlichungsnummer: WO9812724

(56) Entgegenhaltungen:
- EP-A- 0 021 107
- DE-A- 2 460 860
- DE-A- 3 247 028
- DE-U- 8 914 470
- GB-A- 2 181 896

## Beschreibung

Die Erfindung betrifft einen Strahlungsheizkörper für eine Kochstelle nach dem Oberbegriff von Patentanspruch 1.

Ein solcher Strahlungsheizkörper mit einer Temperaturregeleinrichtung wird durch die DE 32 47 028 A1 offenbart. Zwischen dem Strahlungsheizkörper und einer Glaskeramik-Kochfläche ist ein stabförmiger Temperaturfühler angeordnet, der als Wärmeübertragungselement ausgebildet und mit mindestens einem Temperaturschalter wärmemäßig gekoppelt ist. Der Temperaturschalter ist ein handelsüblicher Bimetall-Schalter mit einer Bimetall-Sprungscheibe. Es handelt sich hierbei um eine indirekte Kopplung des Bimetall-Elementes mit dem Raum über dem Heizleiter.

Durch die DE 89 14 470 U1 ist eine Steuereinrichtung für eine elektrische Heizeinheit bekannt, bei welcher ein langgestreckter, wärmeleitender Fühler durch eine Öffnung im Ringrand des den Heizleiter tragenden Isolierbodens herausgeführt ist. An dem Fühler schließt am außenliegenden Stirnende ein Bimetallstreifen an, der mit einem Schalter in Wirkkontakt steht. Auch dieses Beispiel offenbart lediglich eine indirekte Koppelung des Bimetall-Streifens über den langgestreckten Fühler mit dem Luftraum oberhalb des Heizleiters.

Ein anderer Strahlungsheizkörper ist beispielsweise in der DE 35 36 981 C2 beschrieben. Der eingebaute Sicherheitstemperaturbegrenzer dient dem Schutz der Glaskeramikplatte vor Überhitzung. Der Sicherheitstemperaturbegrenzer weist üblicherweise in einer Röhre einen Ausdehnungsstab auf, der sich in dem Luftraum über dem Heizelement erstreckt. Ein solcher Ausdehnungsstabregler ist ein aufwendiges und damit teueres Bauteil. Außerdem bedingt die Anordnung des Ausdehnungsstabs im Luftraum eine entsprechend große Bauhöhe des Strahlungsheizkörpers.

In der Literaturstelle HEA-Bilderdienst 6.2, August 1983, S. 17, 18 ist eine Glaskeramik-Kochzone mit einem Energieregler und einem Bimetallregler, der sich seitlich am Strahlungsheizkörper befindet, beschrieben. Zum Ankochen ist der Bimetallregler geschlossen. Bei einer Kochzonen-Temperatur von etwa 125°C öffnet der Bimetallregler. Die Sicherheitstemperaturbegrenzung erfolgt auch hier mittels des Ausdehnungsstabfühlers des Energiereglers.

Aufgabe der Erfindung ist es, einen Strahlungsheizkörper der eingangs genannten Art vorzuschlagen, bei dem bei kleiner Schalthysterese der Sicherheitstemperaturbegrenzung ein Ausdehnungsstab nicht erforderlich ist.

Erfindungsgemäß ist obige Aufgabe durch die Merkmale des kennzeichnenden Teils des Anspruchs 1 gelöst.

Das Bimetall-Schalterbauteil ist ein kostengünstiges Bauteil und führt in einfacher Weise zu einer hinreichend kleinen Schalthysterese, da es schnell auf die vom Heizelement ausgehende Wärmestrahlung reagiert. Damit ist auch ein weites Überschwingen der Temperatur über einen Grenzwert vermieden. Ein weiterer Vorteil der Anordnung des Bimetall-Schalterbauteils besteht darin, daß verschiedene einfache Möglichkeiten bestehen, die Ansprechtemperatur des Bimetalls einzustellen bzw. zu justieren.

Ein baulicher Vorteil besteht darin, daß das Bimetall-Schalterbauteil auf die Bauhöhe des Strahlungsheizkörpers praktisch keinen Einfluß hat, weil es sich nicht in dem Luftraum zwischen dem Isolierboden und Glaskeramikplatte erstreckt.

Vorzugsweise ist die Temperatur, bei der das Bimetallelement anspricht, größer als 300°C. Damit sind Einflüsse der Umgebungstemperatur des Strahlungsheizkörpers weitgehend unterdrückt.

In bevorzugter Weiterbildung der Erfindung ist in das Bimetall-Schalterbauteil die Funktion eines einstellbaren Energiereglers integriert. Hierfür steht mit dem Bimetallelement oder einem von diesem betätigbaren Schaltkontakt ein Einstellglied in Verbindung, mit dem die Ansprechtemperatur des Bimetallelements einstellbar ist.

Weitere vorteilhafte Ausgestaltungen der Erfindung ergeben sich aus den Unteransprüchen und der folgenden Beschreibung von Ausführungsbeispielen. In der Zeichnung zeigen:
Figur 1 eine Teilaufsicht eines Strahlungsheizkörpers mit einem Bimetall-Schalterbauteil in einer ersten Ausführung, mit zeichnerisch teilweise aufgebrochenem Ringteil,
Figur 2 einen Schnitt längs der Linie II-II nach Fig.1,
Figur 3 das Bimetall-Schalterbauteil teilweise geschnitten,
Figur 4 eine Ansicht des Bimetall-Schalterbauteils in Richtung des Pfeiles IV nach Fig.3,
Figur 5 eine Teilaufsicht eines Strahlungsheizers mit einem Bimetall-Schalterbauteil in einer zweiten Ausführung,
Figur 6 einen Schnitt längs der Linie VI-VI nach Fig.5,
Figur 7 ein Ausführungsbeispiel mit integrierter Leistungsregelung und
Figur 8 einen Schaltplan, schematisch.

Ein Strahlungsheizkörper weist einen Topf(1) auf, in den ein Isolierboden(2) aus thermisch und elektrisch isolierendem Material eingebracht ist. Im Topf(1) ist ein thermisch und elektrisch isolierender Ringrand vorgesehen, der bei den Ausführungsbeispielen von einem separaten Ringteil(3) gebildet ist. Beim Ausführungsbeispiel nach Figur 1, 2 könnte der Isolierboden(2) und der Ringrand auch einstückig ausgebildet sein. Zwischen dem Isolierboden(2) und einer auf den Strahlungsheizkörper aufsetzbaren Glaskeramikplatte(4) besteht ein Luftraum(5), in dem ein im Betrieb sichtbar strahlendes Heizelement(6) angeordnet ist. Bei den Ausführungsbeispielen ist als Heizelement eine spiralförmig verlegte Heizwendel gezeigt. Es können jedoch auch andere strahlende Heizelemente, beispielsweise aus Flachdraht oder Heizleiterfolie oder Halogenstrahler, vorgesehen sein. Außen am Topf(1) befindet sich ein Anschlußsockel(7) für den elektrischen Anschluß des Heizelements(6).

Als Sicherheitstemperaturbegrenzer ist ein Bimetall-Schalterbauteil(8) vorgesehen, dessen keramisches Gehäuse (9) durch eine metallische Grundplatte(10) abgeschlossen ist. Im Innern des Gehäuses(9) liegt ein Bimetallelement (11) wärmeleitend an der Grundplatte(10) an. Das Bimetallelement(11) kann als Sprungscheibe ausgebildet sein. Das Bimetallelement(11) steht über einen Keramikstift(12), der in einer Führung(13) gelagert ist, mit einem elektrischen Schaltkontakt(14) in Wirkverbindung. Stromanschlüsse(15) des Schaltkontakts (14) sind nach außen aus dem Gehäuse(9) geführt (vgl. Fig.3).

Das Gehäuse(9) weist beidseitig im Abstand von der Grundplatte(10) Nuten(16) auf, mit denen das Gehäuse(9) in einen Ausschnitt(17) des Topfes(1) einsteckbar ist, wobei die Ränder des Ausschnittes(17) in die Nuten(16) eingreifen. Das Schalterbauteil(8) ist dadurch auf einfache Weise am Topf(1) festgelegt, wobei über das keramische Gehäuse(9) eine thermische Entkopplung des Bimetallelements(11) vom gewöhnlich aus Blech bestehenden und damit wärmeleitenden Topf(1) erreicht ist. Es kann das Bimetall-Schalterbauteil(8) auch in anderer Weise, beispielsweise mittels eines Bügels, an dem Topf(1) befestigt sein.

Im montierten Zustand (vgl. Fig.1,2, Fig.5,6,7) liegt die Grundplatte(10) in einer zum Topf(1) hin offenen Aussparung(18), ohne den Topf(1) zu berühren, was die thermische Entkopplung der Grundplatte(10) vom Topf(1) und damit von dessen Umgebungstemperatur begünstigt. Bei einer anderen Ausführung kann die Grundplatte(10) an dem Topf(1) anliegen und/oder an ihm durch Einstecken befestigt sein. Zur thermischen Entkopplung, also schlechten Wärmeankopplung, wird dabei, beispielsweise mittels Noppen oder Sicken, ein punktuelles oder linienförmiges Anliegen gewählt.

Die Stromanschlüsse(15) stehen außerhalb des Topfes(1). Klammern(19) halten die Grundplatte(10) an dem Gehäuse(9). Sie stellen keine wesentlichen Wärmebrücken dar.

Bei dem Ausführungsbeispiel nach den Figuren 1 und 2 ist eine direkte thermische Kopplung zwischen dem wärmeleitend mit der Grundplatte(10) verbundenen Bimetallelement(11) und dem Luftraum(5) gewählt. Hierfür weist das Ringteil(3) im Bereich der Grundplatte(10) und damit des Bimetallelements(11) eine Durchbrechung(20) auf. Durch diese trifft vom Heizelement(6) ausgehende Wärmestrahlung direkt auf die Grundplatte(10). Ist eine noch direktere Ankopplung gewünscht, dann kann die Grundplatte(10) im Bereich des Bimetallelements(11) eine oder mehrere Öffnungen aufweisen. In Figur 4 ist eine solche öffnung(21) gezeigt.

Beim Ausführungsbeispiel nach den Figuren 5 und 6 ist eine indirekte thermische Ankopplung des Luftraums(5) an das Bimetallelement(11) vorgesehen. Hierfür ist an der Grundplatte(10) ein Wärmeleitstück(22) ausgebildet. Dieses weist einen Schenkel(23) auf, der sich durch eine zwischen dem Ringteil(3) und dem Isolierboden(2) bestehende Durchbrechung(24) erstreckt. An den Schenkel (23) schließt sich ein Schenkel(25) an, der in dem Luftraum(5) neben dem Heizelement(6) liegt. Der Schenkel (25) liegt etwa dort, wo sich beim Ausführungsbeispiel nach den Figuren 1 und 2 die Durchbrechung(20) befindet. Das Wärmeleitstück(22) kann einstückig mit der Grundplatte(10) ausgebildet sein oder als separates Teil an dieser befestigt sein.

Die Aufnahme der vom Heizelement(6) ausgehenden Wärmestrahlung läßt sich dadurch verbessern, daß der Schenkel(25) - beim Ausführungsbeispiel nach Figur 5,6 - oder die Grundplatte(10) - beim Ausführungsbeispiel nach den Figuren 1,2 - an der dem Heizelement(6) zugewandten Oberfläche gefärbt, vorzugsweise geschwärzt, mattiert und/oder aufgerauht ist. Beim Ausführungsbeispiel nach den Figuren 1 und 2 ist zusätzlich auch das Bimetallelement(11) selbst gegenüber der Öffnung(21) gefärbt, vorzugsweise geschwärzt und/oder mattiert. Um ein schnelles Reagieren des Bimetallelements(11) auf die Strahlungswärme des Heizelements(6) zu erreichen, ist es auch vorteilhaft, wenn die der Strahlung ausgesetzte Oberfläche des Schenkels(25) oder der Grundplatte(10) groß ist, das Wärmeleitstück(22) bzw. die Grundplatte(10) eine geringe Masse aufweist und aus einem gut wärmeleitenden Material besteht.

Die Bimetalltemperatur, bei der das Bimetallelement(11) schaltet, liegt bevorzugt im Bereich zwischen 300°C und 500°C. Eine so hohe Temperatur zu wählen ist günstig, weil dann die Umgebungstemperatur des Topfes(1) das Schaltverhalten kaum mehr beeinflußt. Durch die beschriebenen direkten oder indirekten Ankopplungsmaßnahmen ist es möglich, die Abstimmung so vorzunehmen, daß das Bimetall bei einer für die Glaskeramikplatte(4) kritischen Temperatur, die bei einem bestimmten Grenzwert, je nach Ausführung zwischen 530°C und 630°C an der Oberseite der Glaskeramikplatte, liegt, den Schaltkontakt(14) sicher öffnet, ohne daß es zu einem zu großen Überschwingen der Grenztemperatur kommt. Durch die beschriebenen Ankopplungsmaßnahmen läßt sich auch Schalthysterese des Schaltkontakts(14) auf einem gewünschten kleinen Wert, beispielsweise 30 K, halten.

Das Öffnen des Schaltkontakts(14) bei der Grenztemperatur der Glaskeramikplatte(4) läßt sich außer durch die beschriebenen Maßnahmen auch noch dadurch beeinflussen, daß
a) das Bimetallelement(11) entsprechend vorverformt wird,
b) der Abstand der Grundplatte(10) bzw. des Bimetallelements(11) von dem Heizelement(6) geeignet gewählt wird,
c) die Größe der Durchbrechung(20) entsprechend bemessen wird,
d) die Lage der Grundplatte(10) bzw. des Bimetallelements (11) auf den heißesten Bereich des Heizelements(6) bezogen wird.

Das Bimetall-Schalterbauteil(8) kann auch einen zweiten Schaltkontakt(26) aufweisen, der von dem Bimetallelement (11) oder einem weiteren Bimetallelement(11), gegebenenfalls eines weiteren Bimetall-Schalterbauteils(8) steuerbar ist. Mit diesem zweiten Schaltkontakt(26) läßt sich eine an sich bekannte optische Restwärmeanzeige, beispielsweise eine Glimmlampe(27), steuern (vgl. Fig.8). Es können an dem Topf(1) in der beschriebenen Weise auch zwei Bimetall-Schalterbauteile angeordnet sein, wobei das eine der Sicherheitstemperaturbegrenzung dient und das andere auf eine niedrigere Temperatur, beispielsweise kleiner als 100°C, für die Restwärmeanzeige justiert ist.

Beim Ausführungsbeispiel nach Figur 7 weist das Bimetall-Schalterbauteil(8) ein drehbares Einstellglied(28) auf, das mit einem vom Benutzer betätigbaren Drehgriff verbunden ist. Mittels des Einstellgliedes(28), das auf das Bimetallelement(11) oder den Schaltkontakt(14) einwirkt, läßt sich die Temperatur, bei der der Schaltkontakt(14) oder ein dritter Schaltkontakt(29) (vgl. Fig.8) unterhalb der Grenztemperatur der Glaskeramikplatte(4) öffnet, einstellen. Es ist damit durch das Bimetall-Schalterbauteil(8) neben der Funktion der Sicherheitstemperaturbegrenzung auch die Funktion der Energieregelung für das Kochfeld mit kleiner Schalthysterese und geringem überschwingen erreicht.

## Patentansprüche

1. Strahlungsheizkörper für eine Kochstelle, mit einer Glaskeramikplatte (4) und einem unter Bildung eines Luftraumes unterhalb der Glaskeramikplatte (4) angeordneten Isolierboden (2), der mit einem isolierenden Ringrand (3) in einem Topf (1) eingesetzt ist und ein Heizelement (6) aufnimmt, wobei am Topf (1) ferner ein Sicherheitstemperaturbegrenzer vorgesehen ist, der als ein Bimetall-Schalterbauteil (8) ausgebildet ist,
**dadurch gekennzeichnet,**
**daß** in einer metallischen Grundplatte (10) des am Topf (1) befestigten Gehäuses (9) des Bimetall-Schalterbauteils (8) ein Bimetallelement (11) wärmeleitend an der dem Luftraum (5) zugewandten Seite untergebracht ist, das durch eine am Ringrand (3) vorgesehene Durchbrechung (20, 24) direkt oder indirekt an den Luftraum (5) thermisch angekoppelt ist, wobei die Grundplatte (10) innerhalb des Topfes (1) zwischen dem Topf (1) und dem Ringrand (3) ohne Berührung des Topfes (1) oder nur punktuell oder linienförmig am Topf (1) anliegend angeordnet ist, und die Stromanschlüsse (15) des Schaltkontakts (14) des Bimetall-Schalterbauteiles (8) außerhalb des Topfes (1) liegen.

2. Strahlungsheizkörper nach Anspruch 1,
**dadurch gekennzeichnet,**
**daß** die Grundplatte (10) im Bereich des Bimetallelementes (11) eine oder mehrere Öffnungen (21) aufweist.

3. Strahlungsheizkörper nach einem der Ansprüche 1 oder 2,
**dadurch gekennzeichnet,**
**daß** an der Grundplatte (10) ein Wärmeleitstück (22) ausgebildet oder befestigt ist, das sich durch die Durchbrechung (24) in den Luftraum (5) erstreckt.

4. Strahlungsheizkörper nach Anspruch 3,
**dadurch gekennzeichnet,**
**daß** das Wärmeleitstück (22) im Luftraum (5) bezogen auf die Ebene des Kochfeldes neben dem Heizelement (6) liegt.

5. Strahlungsheizkörper nach einem der Ansprüche 1 bis 4,
**dadurch gekennzeichnet,**
**daß** die Grundplatte (10) und/oder das Bimetallelement (11) oder das Wärmeleitstück (22) an der dem Luftraum (5) und dem Heizelement (6) zugewandten Oberfläche zur Verbesserung der Aufnahme der vom Heizelement (6) ausgehenden Strahlungswärme gefärbt, vorzugsweise geschwärzt, mattiert und/oder aufgerauht ist.

6. Strahlungsheizkörper nach einem der vorhergehenden Ansprüche,
**dadurch gekennzeichnet,**
**daß** das Bimetallelement (11) bei einer Temperatur über 250°C schaltet.

7. Strahlungsheizkörper nach einem der vorhergehenden Ansprüche,
**dadurch gekennzeichnet,**
**daß** das keramische Gehäuse (9) des Bimetall-Schalterbauteils (8) mittels Nuten (16) in einem Ausschnitt (17) des Topfes (1) eingesteckt ist.

8. Strahlungsheizkörper nach einem der vorhergehenden Ansprüche,
**dadurch gekennzeichnet,**
**daß** mit dem Bimetallelement (11) oder dem von diesem betätigbaren Schaltkontakt (14, 29) ein Einstellglied (28) zur Energieregelung in Verbindung steht.

9. Strahlungsheizkörper nach einem der vorhergehenden Ansprüche,
**dadurch gekennzeichnet,**
**daß** das Bimetall-Schaltbauteil (8) einen zweiten Schaltkontakt für eine Restwärmeanzeige kleiner 100°C aufweist.

10. Strahlungsheizkörper nach einem der vorhergehenden Ansprüche,
**dadurch gekennzeichnet,**
**daß** am Topf (1) ein weiteres Bimetall-Schalterbauteil mit einem Schaltkontakt für die Restwärmeanzeige angeordnet ist, wobei das Bimetallelement für die Restwärmeanzeige bei einer Temperatur kleiner als 100°C schaltet.

## Claims

1. A radiant heating unit for a hotplate, having a glass ceramic plate (4) and an insulating base (2) disposed underneath the glass ceramic plate (4) with formation of an air space, said insulating base (2) being inserted with an insulating annular rim (3) in a pot (1) and accommodating a heating element (6), and a safety temperature limiter also being provided on the pot (1), said safety temperature limiter taking the form of a bimetal switch component (8),
**characterized in that**,
in a metal base plate (10) of the housing (9) of the bimetal switch component (8), said housing (9) being fixed to the pot (1), a bimetal element (11) is provided in a heat-conducting capacity on the side facing the air space (5), said bimetal element (11) being thermally connected directly or indirectly to the air space (5) through an opening (20, 24) provided in the annular rim (3), and the base plate (10) inside the pot (1) being disposed between the pot (1) and the annular rim (3) without touching the pot (1) or only resting against the pot (1) with point or line contact, and the supply terminals (15) of the switching contact (14) of the bimetal switch component (8) being located outside of the pot (1).

2. A radiant heating unit according to Claim 1,
**characterized in that**
the base plate (10) has one or more openings (21) in the region of the bimetal element (11).

3. A radiant heating unit according to one of Claims 1 or 2,
**characterized in that**
on the base plate (10) a heat-conducting component (22) is formed or fixed which extends through the opening (24) into the air space (5).

4. A radiant heating unit according to Claim 3,
**characterized in that**,
relative to the plane of the cooking zone, the heat-conducting component (22) in the air space (5) is located next to the heating element (6).

5. A radiant heating unit according to one of Claims 1 to 4,
**characterized in that**,
in respect of the surface facing the air space (5) and the heating element (6), the base plate (10) and/or the bimetal element (11) or the heat-conducting component (22) is coloured, preferably blackened, made matt and/or roughened for purposes of improving the absorption of the radiant heat emanating from the heating element (6).

6. A radiant heating unit according to one of the preceding claims,
**characterized in that**
the bimetal element (11) switches at a temperature above 250°C.

7. A radiant heating unit according to one of the preceding claims,
**characterized in that**
the ceramic housing (9) of the bimetal switch component (8) is inserted by means of grooves (16) into an aperture (17) in the pot (1).

8. A radiant heating unit according to one of the preceding claims,
**characterized in that**
a regulating member (28) for regulating the power is connected to the bimetal element (11) or to the switching contact (14, 29) which can be operated by this bimetal element (11).

9. A radiant heating unit according to one of the preceding claims,
**characterized in that**
the bimetal switch component (8) has a second switching contact for a residual-heat display of less than 100°C.

10. A radiant heating unit according to one of the preceding claims,
**characterized in that**
an additional bimetal switch component with a switching contact for the residual-heat display is provided on the pot (1), the bimetal element for the residual-heat display switching at a temperature of less than 100°C.

## Revendications

1. Corps chauffant radiant pour une zone de cuisson, comportant une plaque en vitrocéramique (4) et un fond isolant (2), disposé au-dessous de la plaque en vitrocéramique (4) de manière à former un espace rempli d'air, qui est inséré dans un pot (1), par un bord annulaire (3) isolant et qui reçoit un élément chauffant (6), sur le pot (1) étant prévu en outre un limiteur de température de sécurité qui est réalisé en tant que composant interrupteur à bilamé (8), **caractérisé en ce que** dans une plaque de base (10) métallique du boîtier (9), fixé au pot (1), du composant interrupteur à bilame (8), un élément à bilame (11) est disposé sur le côté tourné vers l'espace repli d'air (5), de manière thermoconductrice, lequel élément à bilame est accouplé thermiquement directement ou indirectement à l'espace rempli d'air (5), par un ajour (20, 24) prévu sur le bord annulaire (3), la plaque de base (10) étant disposée à l'intérieur du pot (1), entre le pot (1) et le bord annulaire (3), sans contact du pot (1) ou de manière à s'appliquer seulement ponctuellement ou en ligne contre le pot (1), et les connexions électriques (15) du contact de commutation (14) du composant interrupteur à bilame (8) se situant à l'extérieur du pot (1).

2. Corps chauffant radiant selon la revendication 1, **caractérisé en ce que** la plaque de base (10) présente une ou plusieurs ouvertures (21) dans la zone de l'élément à bilame (11).

3. Corps chauffant radiant selon l'une des revendications 1 ou 2, **caractérisé en ce que** sur la plaque de base (10) est formée ou fixée une pièce thermoconductrice (22) qui s'étend à travers l'ajour (24) dans l'espace rempli d'air (5).

4. Corps chauffant radiant selon la revendication 3, **caractérisé en ce que** la pièce thermoconductrice (22) se situe dans l'espace rempli d'air (5) à côté de l'élément chauffant (6), par rapport au plan de la zone de cuisson.

5. Corps chauffant radiant selon l'une des revendications 1 à 4, **caractérisé en ce que** la plaque de base (10) et/ou l'élément à bilame (11) ou la pièce thermoconductrice (22) est colorée, de préférence noircie, dépolie et/ou rendu rugueuse, sur la surface tournée vers l'espace rempli d'air (5) et l'élément chauffant (6), pour améliorer l'absorption de la chaleur radiante émise par l'élément chauffant (6).

6. Corps chauffant radiant selon l'une des revendications précédentes, **caractérisé en ce que** l'élément à bilame (11) commute à une température supérieure à 250 °C.

7. Corps chauffant radiant selon l'une des revendications précédentes, **caractérisé en ce que** le boîtier céramique (9) du composant interrupteur à bilame (8) est emboîté, au moyen de rainures (16), dans une découpe (17) du pot (1).

8. Corps chauffant radiant selon l'une des revendications précédentes, **caractérisé en ce qu'**un organe de réglage (28) pour la régulation d'énergie est en liaison avec l'élément à bilame (11) ou avec le contact de commutation (14, 29) qui peut être actionné par celui-ci.

9. Corps chauffant radiant selon l'une des revendications précédentes, **caractérisé en ce que** le composant interrupteur à bilame (8) comporte un deuxième contact de commutation pour l'indication d'une chaleur résiduelle inférieure à 100 °C.

10. Corps chauffant radiant selon l'une des revendications précédentes, **caractérisé en ce que** sur le pot (1) est disposé un autre composant interrupteur à bilame avec un contact de commutation pour l'indication de la chaleur résiduelle, l'élément à bilame pour l'indication de la chaleur résiduelle commutant à une température inférieure à 100 °C.
